# EUROPÄISCHE PATENTSCHRIFT

(11) **EP 0 813 591 B1**
(45) Veröffentlichungstag und Bekanntmachung des Hinweises auf die Patenterteilung: **07.07.1999**
(21) Anmeldenummer: 96905805.6
(22) Anmeldetag: 27.02.1996
(51) Int. Cl.: C11D 17/00, C11D 7/06, C11D 7/50, C11D 7/26, C11D 7/32

(54) **PASTENFÖRMIGES REINIGUNGSMITTEL**
PASTE-LIKE CLEANING COMPOSITION
PRODUIT DE NETTOYAGE PATEUX

(30) Priorität: 03.03.1995 DE 19507532
(43) Veröffentlichungstag der Anmeldung: 29.12.1997
(73) Patentinhaber: Henkel-Ecolab GmbH & Co. OHG, 40554 Düsseldorf (DE)
(72) Erfinder: HEMM, Dieter, D-40724 Hilden (DE); HELLMANN, Günter, D-40723 Hilden (DE); WILBERT, Klaus, D-40627 Düsseldorf (DE); PRÜHS, Horst, D-40473 Düsseldorf (DE)
(74) Vertreter: Wacker, Manfred, Dr.
(86) Internationale Anmeldenummer: EP9600792
(87) Internationale Veröffentlichungsnummer: WO9627653

(56) Entgegenhaltungen:
- WO-A-94/18301
- DE-A- 3 138 425
- US-A- 4 652 393
- US-A- 5 019 290
- DATABASE WPI Section Ch, Week 8706 Derwent Publications Ltd., London, GB; Class A97, AN 87-040197 XP002005241 & JP,A,61 296 098 (NIPPON TEEPOL KK) , 26.Dezember 1986
- DATABASE WPI Section Ch, Week 8448 Derwent Publications Ltd., London, GB; Class A82, AN 84-296967 XP002005242 & JP,A,59 182 870 (NITTO KAGAKU KOGYO) , 17.Oktober 1984 in der Anmeldung erwähnt
- CHEMICAL ABSTRACTS, vol. 107, no. 6, 10.August 1987 Columbus, Ohio, US; abstract no. 42143g, INOGUCHI KUNIO: "solid cleaning compositions" Seite 129; Spalte 2; XP002005240 & JP,A,61 296 098 (NIPPON TEEPOL K.K.) 26.Dezember 1986

## Beschreibung

Die vorliegende Erfindung betrifft wasserhaltige pastenförmige Reinigungsmittel auf Basis von NaOH. Zur Einstellung der gewünschten Viskosität enthalten die Reinigungsmittel Glykole, Glykolderivate und/oder bestimmte Alkanolamine.

Hochalkalische Reinigungsmittel sind heute in den verschiedensten Darbietungsformen im Handel erhältlich, z. B. als Pulver, als Granulat, als Flüssigkeit, als Schmelzblock oder als durch Verpressen hergestellte Tablette.

Jede Darbietungsform hat für einen definierten Verwendungszweck ganz spezifische Vorteile und Nachteile. Zum Reinigen von textilen Oberflächen oder zum manuellen mechanischen Reinigen von harten Oberflächen haben sich Pulver, Granulate oder Flüssigkeiten bewährt, während zum maschinellen Reinigen von harten Oberflächen, z. B. maschinellen Reinigen von Geschirr, neben Pulvern, Granulaten oder Flüssigkeiten zunehmend auch durch Verpressen hergestellte Tabletten oder durch Schmelzen und anschließendes Erkaltenlassen erhaltene blockförmige Reiniger (Schmelzblöcke) verwendet werden. Tabletten und Schmelzblöcke bieten gegenüber Pulvern den Vorteil einer zielgenauen und einfachen Dosierung, stauben nicht und sind leicht handhabbar.

Diese Vorteile lassen sich beispielsweise in Haushaltsgeschirrspülmaschinen nutzen, vor allem aber in kontinuierlich arbeitenden gewerblichen Geschirrspülmaschinen, in denen das zu reinigende Gut durch verschiedene Waschzonen gefahren wird.

Es hat sich nun gezeigt, daß auch Tabletten und Schmelzblöcke Nachteile aufweisen. So können z. B. an Tabletten Bruchschäden auftreten; solchermaßen geschädigte Tabletten bieten naturgemäß nicht mehr den Vorteil einer genauen Dosierung. Ein weiteres Problem bei Tabletten besteht darin, daß die gewünschte Wasserlöslichkeit nicht immer gewährleistet werden kann, d. h. Tabletten lösen sich bisweilen entweder zu schnell oder zu langsam; darüber hinaus erfordern sowohl Tabletten als auch Schmelzblöcke aufwendige Herstellverfahren.

Im Stand der Technik sind bereits pastöse Reinigungsmittel beschrieben worden, z. B. in der deutschen Offenlegungsschrift DE-OS-31 38 425. Das rheologische Verhalten der dort beschriebenen Reiniger ist so bemessen, daß sich eine gelartige Paste durch Einwirkung mechanischer Kräfte, beispielsweise durch Schütteln oder Druckeinwirkung auf eine verformbare Vorratsflasche bzw. Tube oder mittels einer Dosierpumpe verflüssigt und leicht aus einer Spritzdüse ausdrücken läßt.

Als Alkaliträger werden dort in erster Linie Silikate vewendet, wohingegen die Reinigungsmittel gemäß der vorliegenden Erfindung pastenförmig sein sollen und als Alkaliträger bevorzugt auf dem sehr preiswerten Rohstoff Natriumhydroxid basieren sollen.

Eine der Schwierigkeiten, pastenförmige hochalkalische NaOH-haltige Reinigungsmittel herzustellen, liegt darin, daß viele Verdickungsmittel entweder nicht dauerhaft alkalistabil sind und daher die Verdickungswirkung nachläßt oder daß sie aus wirtschaftlichen Gründen nicht in Frage kommen.

Die US-Patentschrift US 3,607,764 beschreibt Glasreinigungsmittel in fester Form, die zu einer versprühbaren Lösung verdünnt werden; diese Mittel enthalten u.a. Natrium- oder Kaliumhydroxid, Natrium- oder Kaliumtripolyphosphat, Natrium- oder Kaliumpyrophosphat, Hydroxycarbonsäure-Builder, ein wasserlösliches nichtionisches Tensid, Alkylenglykolether und optional Natriumcarbonat. Eine Pastenförmigkeit im Sinne der vorliegenden Erfindung wird nicht beschrieben.

Die japanische Patentschrift JP84/182870 beschreibt Lösungen von geringen Mengen Alkalihydroxiden (unter 2 Gew.-%) in Glycolen oder Alkoholen, die durch das Neutralisieren mit langkettigen Carbonsäuren viskos werden, einen pH-Wert von 7-11 aufweisen und durch Zugabe von Siliconöl als Paste in der Lederfettung verwendet werden können.

In der Offenlegungsschrift JP 86/296098 wird ein festes Reinigungsmittel beschrieben, welches kaustisches Alkali, bevorzugt LiOH, NaOH, KOH; mit spezifizierten Gewichtsverhältnissen aus Alkanolamin und Polyethylenglycolen vermischt, wodurch ein festes Reinigungsmittel mit trockener Oberfläche erhalten wird. Durch diesen festen Aggregatzustand wird auch die Phasenseparation von Polyethylenglycol verhindert

In der US-Patentschrift 4,652,393 werden verdickte wäßrige Alkalilösungen beschrieben, die bis zu 15 Gew.-% Alkalihydroxid und bis zu 5 Gew.-% Ethylenglykol enthalten können. Hier ist zur Verdickung aber der Zusatz von Xanthan-Gummi notwendig.

Aufgabe der vorliegenden Erfindung ist es, wasserhaltige, hochalkalische, auf Natriumhydroxid basierende Reinigungsmittel allgemeiner Art für textile Oberflächen, z. B. Metzgereiwäsche, vorzugsweise aber solche zum Reinigen von harten Oberflächen, z. B. Geschirr, und insbesondere Reinigungsmittel zum gewerblichen Reinigen von Geschirr bereitzustellen, die die Vorteile von Pulvern und Flüssigkeiten einerseits und die Vorteile von Tabletten und Schmelzblöcken andererseits in sich vereinen. Das heißt, es sollen Reinigungsmittel bereitgestellt werden, die eine unter den verschiedensten Anwendungsbedingungen exakt definierte Löslichkeit besitzen, andererseits aber transportstabil und lagerstabil sind und darüber hinaus schnell, einfach und genau zu dosieren sind, die nicht stauben und ohne großen technischen Aufwand herstellbar sind.

Selbstverständlich müssen gleichzeitig auch die an Reinigungsmittel zu stellenden Erfordernisse wie gute Reinigungskraft, Fettlösekraft, etc. erfüllt sein.

Gegenstand der vorliegenden Erfindung sind wasserhaltige hochalkalische pastenförmige Reinigungsmittel enthaltend
a) Natriumhydroxid in einer Menge von 15 bis 50 Gew.-%, vorzugsweise 28 bis 40 Gew.-%,
b) Wasser in einer Menge von 16 bis 55, vorzugsweise 28 bis 40 Gew.-%,
c) eine Verbindung der Formel I

   HOCH₂CH(R¹)OR² (I),

   in der R¹ für ein Wasserstoffatom oder eine Methylgruppe steht und R² unabhängig davon ein Wasserstoffatom, eine C₁ bis C₄-Alkylgruppe, eine Gruppe CH₂CH(R³)OR⁴ oder eine Gruppe CH₂CH(R⁵)OCH₂CH(R⁶)OR⁷ bedeutet, worin R³, R⁵ und R⁶ für Wasserstoffatome oder Methylgruppen und R⁴ und R⁷ für Wasserstoffatome oder C₁ bis C₄-Alkylgruppen stehen,
   und/oder Verbindungen der Formel II,

   [HOCH₂CH(R⁸)]₃₋ₓNHₓ (II),

   in der R⁸ für ein Wasserstoffatom oder eine Methylgruppe steht und x für eine der Zahlen 0,1 oder 2 steht
   in einer Gesamtmenge von 0,5 bis 40 Gew.-%, vorzugsweise 1 bis 10 Gew.-%, alle Gew.-%-Angaben bezogen auf das gesamte Reinigungsmittel,
dadurch gekennzeichnet, daß das Reinigungsmittel wobei das Gewichtsverhältnis aller enthaltenen Verbindungen der Formeln I und/oder II zu dem enthaltenen NaOH stets kleiner als 1 ist, weiterhin bei 20°C eine Viskosität von 15.000 bis über 800.000 mPa·s, vorzugsweise 15.000 bis 800.000 mPa·s, und insbesondere 60.000 bis 250.000 mPa·s , gemessen mit einem Brookfield-Viscosimeter, Modell DV-II, mit einer der jeweiligen Viskosität entsprechenden Spindel bei 5 Umdrehungen pro Minute, wobei die Viskosität in einem Zeitraum von 165 bis 180 Sekunden nach Beginn der Messung abgelesen wird, und das Reinigungsmittel einen pH-Wert von mindestens 11,5 aufweist.

Die Pastenförmigkeit im Sinne der vorliegenden Erfindung äußert sich dergestalt, daß erfindungsgemäße Reinigungsmittel bei 20°C ohne vorherige Einwirkung von Scherkräften nicht aus einem Behälter, z. B. einem Schraubdeckelglas, ausfließen. Die pastenförmige Konsistenz kann sich dabei sogar in Form von Schnittfestigkeit äußern.

Die Viskositätsmessung erfolgt in der oben beschriebenen Weise. Dabei kommen bei der definierten Umdrehungszahl von 5 U/Minute folgende Spindeln zur Messung der Viskositäten in Frage:
Spindel 3: Viskositätsbereich von 2.000 bis 20.000
Spindel 4: Viskositätsbereich von 4.000 bis 40.000
Spindel 5: Viskositätsbereich von 8.000 bis 80.000
Spindel 6: Viskositätsbereich von 20.000 bis 200.000
Spindel 7: Viskositätsbereich von 80.000 bis 800.000

Stehen mehr als eine Spindel zur Viskositätsmessung zur Auswahl, dann wird vorzugsweise diejenige Spindel verwendet, mit der der am Meßgerät angezeigte Viskositätswert der Mitte des Skalenbereiches am nächsten liegt.

Liegt die Viskosität eines erfindungsgemäßen pastenförmigen Reinigungsmittels unter den o.g. Bedingungen über der für das verwendete Gerät geltenden Meßgrenze von 800.000 mPa·s, dann wird die Viskositätsmessung bei 35°C durchgeführt. Erfindungsgemäße Reinigungsmittel haben bei 35°C (unter ansonsten gleichen Meßbedindungen) eine Viskosität von bis zu 300.000 mPa·s, vorzugsweise 200.000 mPa·s.

Entscheidend für das Erreichen der gewünschten pastenförmigen Konsistenz ist die erfindungsgemäße Abstimmung aller Merkmale aufeinander.

So hat es sich beispielsweise gezeigt, daß die in US 3,607,764 beschriebenen festen Mischungen nicht einfach durch sukzessives Verdünnen mit Wasser in erfindungsgemäße Reinigungsmittel in Pastenform mit den gewünschten rheologischen Eigenschaften überführt werden können. Essentiell sind die Verbindungen der Formel I bzw. der Formel II; diese bewirken die eigentliche Verdickung zu der gewünschten pastenförmigen Konsistenz. In Abwesenheit der Verbindungen der Formel I bzw. Formel II können keine Reinigungsmittel mit den gewünschten Viskositätseigenschaften erhalten werden. Dabei sind entweder eine oder mehrere Verbindungen der Formel I oder eine oder mehrere Verbindungen der Formel II oder aber auch Gemische aus Verbindungen der Formeln I und II enthalten. Vorzugsweise sind die Verbindungen der Formeln I und II ausgewählt aus der Gruppe Ethylenglykol, 1,2-Propylenglykol, Butylglykol und Butyldiglykol bzw. aus der Gruppe Ethanolamin, Diethanolamin, Triethanolamin. Insbesondere sind 1,2-Propylenglykol und Diethanolamin bevorzugt. Allerdings dürfen diese Verbindungen auch nicht in höheren Gewichtsanteilen als NaOH vorliegen, d. h. das Gewichtsverhältnis aus der Summe aller enthaltenen Verbindungen der Formeln I und/oder II zu dem enthaltenen NaOH ist immer kleiner als 1.

Umgekehrt sind aber bei erfindungsgemäßer Wahl der Stoffzusammensetzung überraschenderweise auch keine weiteren Zusatzstoffe außer I und/oder II nötig, um einen verdickenden Effekt in wäßriger Natronlauge zu erzielen.

Auch wurde gefunden, daß ein Einbringen von NaOH in Alkohole keine pastenförmigen Mittel ergibt. Ebenso bemerkenswert ist, daß NaOH nicht ohne weiteres durch KOH ersetzt werden kann, ohne daß die Konsistenz des Reinigungsmittels von den erfindungsgemäßen Viskositätseigenschaften abweicht.

Schließlich ist auch der Wassergehalt ein kritischer Parameter; er liegt zwischen 16 und 55 Gew.-%, vorteilhafterweise zwischen 28 und 40 Gew.-%.

Zum Wassergehalt zählt auch das in weiteren, fakultativ enthaltenen Inhaltsstoffen enthaltene gebundene Wasser. Dementsprechend beziehen sich die Gew.-%-Angaben aller übrigen Inhaltsstoffe immer auf die wasserfreie Aktivsubstanz.

Ein geeignetes Herstellverfahren für erfindungsgemäße Reinigungsmittel wird unten näher erläutert.

Aufgrund des hohen NaOH-Gehaltes liegt der pH-Wert der erfindungsgemäßen Reinigungsmittel über 11,5 bevorzugt über 13.

Fakultativ können die Reinigungsmittel zusätzlich eine Buildersubtanz in einer Menge von bis zu 50 Gew.-%, vorzugsweise 15 bis 40 Gew.-%, enthalten.

Die in den erfindungsgemäßen Reinigungsmitteln enthaltene Buildersubstanz kann im Prinzip jeder Stoff sein, der im Stand der Technik als im weitesten Sinne für Wasch- und Reinigungsmittel geeigneter Builder bekannt ist, vorzugsweise werden wasserlösliche Buildersubstanzen eingesetzt.

Als Buildersubstanzen kommen z. B. Alkaliphosphate, die in Form ihrer Natriumoder Kaliumsalze vorliegen können, in Frage. Beispiele hierfür sind: Tetranatriumdiphosphat, Pentanatriumtriphosphat, sogenanntes Natriumhexametaphosphat sowie die entsprechenden Kaliumsalze bzw. Gemische aus Natriumhexametaphosphat sowie die entsprechenden Kaliumsalze bzw. Gemische aus Natrium- und Kaliumsalzen. Weitere mögliche wasserlösliche Builderkomponenten sind z. B. organische Polymere nativen oder synthetischen Ursprungs, vor allem Polycarboxylate. In Betracht kommen beispielsweise Polyacrylsäuren und Copolymere aus Maleinsäureanhydrid und Acrylsäure sowie die Natriumsalze dieser Polymersäuren. Handelsübliche Produkte sind z. B. Sokalan® CP 5 und PA 30 von BASF, Alcosperse® 175 und 177 von Alco, LMW® 45 N und SPO2 ND von Norsohaas.

Weiterhin sind Aminoacetate zu nennen, wie z. B. Nitrilotriacetat oder Ethylendiamintetraacetat. Auch Soda und Borax zählen im Rahmen der vorliegenden Erfindung zu den Buildersubstanzen.

Zu den geeigneten nativen Polymeren gehören beispielsweise oxidierte Stärke (z. B. DE 42 28 786) und Polyaminosäuren wie Polyglutaminsäure oder Polyasparaginsäure, z. B. der Firmen Cygnus, Bayer, Rohm & Haas, Rhöne-Poulenc oder SRCHEM. Weitere mögliche Builderkomponenten sind natürlich vorkommende Hydroxycarbonsäuren wie z. B. Mono-, Dihydroxybernsteinsäure, α-Hydroxypropionsäure, Citronensäure, Gluconsäure, sowie deren Salze. Citrate werden vorzugsweise in Form von Trinatriumcitrat-Dihydrat eingesetzt.

Als Buildersubstanzen sind weiterhin amorphe Metasilikate oder Schichtsilikate zu nennen. Auch kristalline Schichtsilikate sind geeignete Builder, soweit sie hinreichend alkalistabil sind; kristalline Schichtsilikate werden von der Fa. Hoechst AG (Deutschland) unter dem Handelsnamen Na-SKS vertrieben, z. B. Na-SKS-1 (Na₂Si₂₂O₄₅·xH₂O, Kenyait), Na-SKS-2 (Na₂Si₁₄O₂₉·xH₂O, Magadiit), Na-SKS-3 (Na₂Si₈O₁₇·xH₂O), Na-SKS-4 (Na₂Si₄O₉·xH₂O), Makatit), Na-SKS-5 (µ-Na₂Si₂O₅), Na-SKS-7 (β-Na₂Si₂O₅, Natrosilit), Na-SKS-11 (τ-Na₂Si₂O₅) und Na-SKS-6 (δ-Na₂Si₂O₅).

Besonders bevorzugte Buildersubstanzen sind die ausgewählt aus der Gruppe Pentanatriumtriphosphat, Trinatriumcitrat, Nitrilotriacetat, Ethylendiamintetraacetat, bzw. deren Mischungen.

Auch in Reinigungsmitteln übliche Bleichmittel können in den erfindungsgemäßen Mitteln enthalten sein. Diese können aus der Gruppe der Bleichmittel auf Sauerstoffbasis, wie z. B Natriumperborat auch in Form seiner Hydrate, oder Natriumpercarbonat, oder aus der Gruppe der Bleichmittel auf Chlorbasis, wie Trichlorisocyanursäure, Alkalidichlorisocyanurate, Alkalihypochlorite, und Alkalihypochlorite freisetzende Mittel, wobei besonders alkalistabile Bleichmittelzusammensetzungen bevorzugt sind. Dies können sowohl alkalistabile Substanzen sein, oder durch geeignete Verfahren wie beispielsweise durch Oberflächenbeschichtung oder -passivierung stabilisierte Komponenten sein.

Fakultativ enthaltene Inhaltsstoffe sind weitere übliche Reinigungsmittelbestandteile, wie z. B. Entschäumer (wie z. B. Silikonöle, Paraffine oder Wachse), Farbstoffe oder alkalistabile Parfumstoffe. Auch können gegebenenfalls schwach schäumende Tenside, vor allem nichtionische Tenside, in einer Menge von bis zu 5 Gew.-% enthalten sein. Üblicherweise werden extrem schaumarme Verbindungen eingesetzt. Hierzu zählen vorzugsweise C₁₂-C₁₈-Alkylpolyethylenglykol-polypropylenglykolether mit jeweils bis zu 8 Mol Ethylenoxid- und Propylenoxideinheiten im Molekül. Man kann aber auch andere als schaumarm bekannte nichtionische Tenside verwenden, wie z. B. C₁₂-C₁₈-Alkylpolyethylenglykol-polybutylenglykolether mit jeweils bis zu 8 Mol Ethylenoxid- und Butylenoxideinheiten im Molekül sowie endgruppenverschlossene Alkylpolyalkylenglykolmischether. Dabei ist besonders zu betonen, daß die erfindungsgemäßen Reinigungsmittel die Aufgabe auch ohne den Zusatz dieser Inhaltstoffe lösen.

Abrasiv wirkende Inhaltsstoffe können zwar prinzipiell enthalten sein, vorzugsweise sind die erfindungsgemäßen Reinigungsmittel jedoch frei davon.

Obwohl zusätzlich Verdickungsmittel wie z. B. quellfähige Schichtsilikate vom Montmorillonit-Typ, Bentonit, Kaolin, Talk oder Carboxymethylcellulose fakultativ eingesetzt werden können, um die Viskosität zu variieren, sind sie zur Erreichung der gewünschten pastenförmigen Eigenschaften und der Viskositäten der erfindungsgemäßen Reinigungsmittel nicht erforderlich, d. h. auf solche Verdickungsmittel kann verzichtet werden.

Weitere Erfindungsgegenstände ergeben sich aus der verdickenden Wirkung der Verbindungen der Formeln I und II gegenüber Natronlauge.

Zum einen wird die Verwendung von Verbindungen der Formel I und/oder Formel II als Verdickungsmittel in wasserhaltigen Reinigungsmitteln zum maschinellen Spülen von Geschirr, enthaltend Natriumhydroxid, beansprucht. Dabei können diese wasserhaltigen Reinigungsmittel auch Buildersubstanzen enthalten.

Zum anderen wird ein Verfahren zum Verdicken von wäßriger 42 bis 55 Gew.%iger NaOH-Lösung beansprucht. Das Verfahren ist dadurch gekennzeichnet, daß man einer solchen NaOH-Lösung unter Rühren eine Verbindung der Formel I und/oder eine Verbindung der Formel II zugibt und so eine pastenförmige Zubereitung erhält. Im allgemeinen wird das Verfahren bei 20°C bis 25°C durchgeführt.

Da bei höheren Temperaturen die Löslichkeit von NaOH in Wasser steigt, kann dann der Gehalt an NaOH in der wäßrigen Lösung auch mehr als 55 Gew.-% betragen. Entsprechend kann bei niedrigeren Temperaturen der NaOH-Gehalt auch unter 42 Gew.-% liegen. Die Einschränkung auf 42 bis 55 Gew-%ige NaOH-Lösungen beschränkt sich daher im wesentlichen auf Temperaturen von 20°C bis 25°C.

Das Verfahren führt in jedem Fall zu einem Produkt gemäß Anspruch 1.

In einer bevorzugten Ausführungsform wird nach Beendigung der Zugabe der Verbindungen der Formel I und/oder II noch mindestens 3 Minuten lang nachgerührt.

Soll die verdickte, pastenförmige Zubereitung Buildersubstanzen enthalten, so können diese von vornherein in der zu verdickenden NaOH-Lösung enthalten sein. Vorzugsweise jedoch werden die Buildersubstanzen der bereits verdickten, pastenförmigen Zubereitung zugemischt. Auch weitere, fakultativ enthaltene Inhaltsstoffe werden vorzugsweise der bereits verdickten, pastenförmigen Zubereitung zugemischt.

Die Anwendung der pastenförmigen Zubereitungen als Reinigungsmittel kann z. B. in der Weise erfolgen, daß das in einem Eimer (Fassungsvermögen z. B. 0,5 bis 10 kg) befindliche pastenförmige Reinigungsmittel mit Wasser angesprüht wird und das so gelöste Reinigungsmittel zur Anwendung kommt, z.B. in eine Geschirrspülmaschine eindosiert wird. Hier bietet sich beispielsweise ein von der Henkel Hygiene GmbH unter der Bezeichnung Topmater® P40 vertriebenes Dosiergerät an. Auch eine Dosierung aus einem 2001-Faß ist möglich, z. B. über das Gerät Compactomix der Fa. Lang.

Die Herstellung der erfindungsgemäßen pastenförmigen Reinigungsmittel kann direkt in den zur Anwendung kommenden Behältem, z. B. Verkaufsgebinden, erfolgen; es ist aber auch möglich, eine größere Menge an erfindungsgemäßen Reinigungsmitteln in einem Rührkessel herzustellen, dann je nach Viskosität, eventuell unter leichter Erwärmung, z. B. auf 45° bis 50°C, in einen fließfähigen Zustand zu überführen, in die zur Anwendung kommenden Behälter, z.B. Verkaufsgebinde, abzufüllen und anschließend wieder auf ca. 20°C zur Erreichung der erfindungsgemäßen Viskosität abkühlen zu lassen.

### Beispiele

Es wurden Reinigungsmittel (jeweils 1 kg) der folgenden Zusammensetzungen 1 bis 3 hergestellt. 50 %ige wäßrige Natronlauge wurden in einem 2l-Becherglas vorgelegt. Unter Rühren mit einem Propellerührer (700 U/m) wurde bei 20°C 1,2-Propylenglykol zugegeben und nach beendeter Zugabe 5 Minuten lang nachgerührt. Gegebenenfalls wurden anschließend die Festsubstanzen (Builder) unter Rühren zugemischt; nach beendeter Zugabe wurde 5 Minuten lang nachgerührt. Die Viskositätsmessungen erfolgten bei 20°C wie oben beschrieben, 4 Stunden nach Herstellung der pastenförmigen Reinigungsmittel. Die angegebenen Werte sind Mittelwerte aus 3 Messungen. Da in den pastenförmigen Reinigungsmitteln ungelöste Bestandteile unterschiedlicher Korngrößen vorliegen können, sind Viskositätsschwankungen von ca. +_ 20 % möglich.

| Reinigungsmittel 1: | |
|---|---|
| NaOH | 34,0 Gew.-% |
| 1,2-Propylenglykol | 2,0 Gew.-% |
| Pentanatriumtripolyphosphat | 25,0 Gew.-% |
| Na₂CO₃ | 5,0 Gew.-% |
| Wasser | 34,0 Gew.-% |
| Viskosität | 24.000 mPa·s |

| Reinigungsmittel 2: | |
|---|---|
| NaOH | 31,25 Gew.-% |
| 1,2-Propylenglykol | 2,5 Gew.-% |
| Trinatriumcitrat | 25,0 Gew.-% |
| Na₂CO₃ | 10,0 Gew.-% |
| Wasser | 31,25 Gew. -% |
| Viskosität | 22.000 mPa·s |

| Reinigungsmittel 3: | |
|---|---|
| NaOH | 33,5 Gew.-% |
| 1,2-Propylenglykol | 3,0 Gew.-% |
| Nitrilotriacetat | 20,0 Gew.-% |
| Natriummetasilikat | 10,0 Gew.-% |
| Wasser | 33,5 Gew.-% |
| Viskosität | 39.000 mPa·s |

| Reinigungsmittel 4: | |
|---|---|
| NaOH | 47,5 Gew.-% |
| 1,2-Propylenglykol | 5,0 Gew.-% |
| Wasser | 47,5 Gew.-% |
| Viskosität | 21.000 mPa·s |

| Reinigungsmittel 5: | |
|---|---|
| NaOH | 45,0 Gew.-% |
| 1,2-Propylenglykol | 10,0 Gew.-% |
| Wasser | 45,0 Gew.-% |
| Viskosität | 59.000 mPa·s |

| Reinigungsmittel 6: | |
|---|---|
| NaOH | 42,5 Gew.-% |
| 1,2-Propylenglykol | 15,0 Gew.-% |
| Wasser | 42,5 Gew.-% |
| Viskosität | 180.000 mPa·s |

| Reinigungsmittel 7: | |
|---|---|
| NaOH | 40 Gew.-% |
| 1,2-Propylenglykol | 20 Gew.-% |
| Wasser | 40 Gew.-% |
| Viskosität | 720.000 mPa·s |

| Reinigungsmittel 8: | |
|---|---|
| NaOH | 35 Gew.-% |
| 1,2-Propylenglykol | 30 Gew.-% |
| Wasser | 35 Gew.-% |
| Viskosität | über 800.000 mPa·s |
| Viskosität bei 35°C: | 163.000 mPa·s |

### Nicht erfindungsgemäße Reinigungsmittel ohne Zusatz einer Verbindung der Formel I bzw. Formel II

Die Herstellung erfolgte wie oben für die erfindungsgemäßen Reinigungsmittel beschrieben, jedoch ohne Zusatz einer Verbindung der Formel I bzw. Formel II.

| | V1 | V2 | V3 | V4 |
|---|---|---|---|---|
| NaOH | 20 Gew.-% | 25 Gew.-% | 30 Gew.-% | 35 Gew.-% |
| Nitrilotriacetat | 30 Gew.-% | 30 Gew.-% | 20 Gew.-% | 20 Gew.-% |
| Soda calc. | 30 Gew.-% | 20 Gew.-% | 20 Gew.-% | 10 Gew.-% |
| Wasser | 20 Gew.-% | 25 Gew.-% | 30 Gew.-% | 35 Gew.-% |
| V1 ergibt keine Paste, sondern ein feuchtes, klumpiges Pulver. | | | | |
| V2, V3 und V4 unterliegen schon nach 1 Tag Lagerung bei 25°C einer Phasentrennung, d. h. Abscheidung der wäßrigen Phase. | | | | |

## Patentansprüche

1. Wasserhaltiges pastenförmiges Reinigungsmittel enthaltend
a) Natriumhydroxid in einer Menge von 15 bis 50 Gew.-%, vorzugsweise 28 bis 40 Gew.-%,
b) Wasser in einer Menge von 16 bis 55, bevorzugt 28 bis 40 Gew.-%,
c) eine Verbindung der Formel I
HOCH₂CH(R¹)OR² (I),
in der R¹ für ein Wasserstoffatom oder eine Methylgruppe steht und R² unabhängig davon ein Wasserstoffatom, eine C₁ bis C₄-Alkylgruppe, eine Gruppe CH₂CH(R³)OR⁴ oder eine Gruppe CH₂CH(R⁵)OCH₂CH(R⁶)OR⁷ bedeutet, worin R³, R⁵ und R⁶ für Wasserstoffatome oder Methylengruppen und R⁴ und R⁷ für Wasserstoffatome oder C₁ bis C₄-Alkylgruppen stehen,
und/oder Verbindungen der Formel II,
[HOCH₂CH(R⁸)]₃₋ₓNHₓ (II)
in der R⁸ für ein Wasserstoffatom oder eine Methylgruppe steht und x für eine der Zahlen 0,1 oder 2 steht
in einer Gesamtmenge von 0,5 bis 40 Gew.-%, vorzugsweise 1 bis 10 Gew.-%, alle Gew.-%-Angaben bezogen auf das gesamte Reinigungsmittel, wobei das Gewichtsverhältnis aller enthaltenen Verbindungen der Formeln I und/oder II zu dem enthaltenen NaOH stets kleiner als 1 ist, weiterhin dadurch gekennzeichnet, daß das Reinigungsmittel eine Viskosität von 15.000 bei 20 °C bis 300.000 mPas bei 35 °C, vorzugsweise 15.000 bis 800.000 mPas bei 20 °C und insbesondere 60.000 bis 250.000 mPas bei 20 °C aufweist, gemessen mit einem Brookfield-Viscosimeter, Modell DV-II, mit einer der jeweiligen Viskosität entsprechenden Spindel bei 5 Umdrehungen pro Minute, wobei der Viskositätswert in einem Zeitraum von 165 bis 180 Sekunden nach Beginn der Messung abgelesen wird, und das Reinigungsmittel einen pH-Wert von mindestens 11,5 aufweist.

2. Mittel nach Anspruch 1, dadurch gekennzeichnet, daß zusätzlich eine Buildersubstanz in einer Menge von bis zu 50 Gew.-%, vorzugsweise 15 bis 40 Gew.-%, bezogen auf das gesamte Mittel, enthalten ist.

3. Mittel nach Anspruch 2, dadurch gekennzeichnet, daß die Buildersubstanz ausgewählt ist aus der Gruppe Pentanatriumtriphosphat, Trinatriumcitrat, Nitrilotriacetat, Ethylendiaminetetraacetat, bzw. deren Mischungen.

4. Mittel nach Anspruch 1 bis 3, dadurch gekennzeichnet, daß die Verbindung der Formel I ausgewählt ist aus der Gruppe Ethylenglykol, 1,2-Propylenglykol, Butylglykol, Butyldiglykol und die Verbindung der Formel II ausgewählt ist aus der Gruppe Ethanolamin, Diethanolamin, Triethanolamin.

5. Mittel nach Anspruch 1 bis 4, dadurch gekennzeichnet, daß die Verbindung der Formel I 1,2-Propylenglykol und die Verbindung der Formel II Diethanolamin ist.

6. Verwendung von Verbindungen der Formel I
HOCH₂CH(R¹)OR² (I),
in der R¹ für ein Wasserstoffatom oder eine Methylgruppe steht und R² unabhängig davon ein Wasserstoffatom, eine C₁ bis C₄-Alkylgruppe, eine Gruppe CH₂CH(R³)OR⁴ oder eine Gruppe CH₂CH(R⁵)OCH₂CH(R⁶)OR⁷ bedeutet, worin R³, R⁵ und R⁶ für Wasserstoffatome oder Methylgruppen und R⁴ und R⁷ für Wasserstoffatome oder C₁ bis C₄-Alkylgruppen stehen, und/oder Verbindungen der Formel II,
[HOCH₂CH(R⁸)]₃₋ₓNHₓ (II),
in der R⁸ für ein Wasserstoffatom oder eine Methylgruppe steht und x für eine der Zahlen 0,1 oder 2 steht, als Verdickungsmittel in wasserhaltigen Reinigungsmitteln, insbesondere Reinigungsmitteln zum maschinellen Spülen von Geschirr enthaltend Natriumhydroxid, wobei in diesen Reinigungsmitteln der Gehalt an NaOH 15 bis 50 Gew.-% und der Gehalt an Wasser 16 bis 55 Gew.-% beträgt, der pH-Wert über 11,5 liegt und das Gewichtsverhältnis aus der Summe aller enthaltenen Verbindungen der Formel I und/oder zu dem enthaltenen NaOH immer kleiner als 1 ist.

7. Verwendung nach Anspruch 6, dadurch gekennzeichnet, daß die Reinigungsmittel zusätzlich bis zu 60 Gew.-% Builderkomponenten enthalten, die ausgewählt sind aus der Gruppe Pentanatriumtriphosphat, Trinatriumcitrat, Nitrilotriacetat, Ethylendiaminetetraacetat, Soda, Alkalimetasilikat, bzw. deren Mischungen.

8. Verwendung nach Anspruch 6, dadurch gekennzeichnet, daß die Verbindung der Formel I 1,2-Propylenglykol und die Verbindung der Formel II Diethanolamin ist.

9. Verfahren zum Verdicken von wäßriger, vorzugsweise 42 bis 55 Gew.-%iger NaOH-Lösung, dadurch gekennzeichnet, daß man unter Rühren der wäßrigen NaOH-Lösung eine Verbindung der Formel I und/oder eine Verbindung der Formel II zugibt, so daß im Endprodukt der Gehalt an NaOH 15 bis 50 Gew.-% und der Gehalt an Wasser 16 bis 55 Gew.-% beträgt, der pH-Wert über 11,5 liegt und das Gewichtsverhältnis aus der Summe aller enthaltenen Verbindungen der Formel I und/oder II zu dem enthaltenen NaOH immer kleiner als 1 ist.

10. Verfahren nach Anspruch 9, dadurch gekennzeichnet, daß man nach Zugabe der Verbindung der Formel I und/oder Formel II mindestens 3 Minuten nachrührt.

11. Verfahren nach einem der Ansprüche 9 oder 10, dadurch gekennzeichnet, daß die wäßrige 42 bis 55 Gew.-%ige Lösung Buildersubstanzen enthält.

12. Verfahren nach einem der Ansprüche 9 oder 10, dadurch gekennzeichnet, daß man nach Zugabe der Verbindung der Formel I und/oder Formel II zu wäßriger 42 bis 55 Gew.-%igen NaOH-Lösung Buildersubstanzen zugibt.

## Claims

1. A water-containing paste-form detergent containing
a) sodium hydroxide in a quantity of 15 to 50% by weight and preferably 28 to 40% by weight,
b) water in a quantity of 16 to 55% by weight and preferably 28 to 40% by weight,
c) a compound corresponding to formula I:
HOCH₂CH(R¹)OR² (I)
in which R¹ is a hydrogen atom or a methyl group and R² independently of R¹ is a hydrogen atom, a C₁₋₄ alkyl group, a group CH₂CH(R³)OR⁴ or a group CH₂CH(R⁵)OCH₂CH(R⁶)OR⁷, where R³, R⁵ and R⁶ are hydrogen atoms or methyl groups and R⁴ and R⁷ are hydrogen atoms or C₁₋₄ alkyl groups,
and/or compounds corresponding to formula II:
[HOCH₂CH(R⁸)₃₋ₓNHₓ (II)
in which R⁸ is a hydrogen atom or a methyl group and x is one of the numbers 0, 1 or 2,
in a total quantity of 0.5 to 40% by weight and preferably 1 to 10% by weight (all percentages by weight based on the detergent as a whole),
the ratio by weight of all the compounds of formulae I and/or II present to the NaOH present always being less than 1, characterized in that the detergent has a viscosity in the range from 15.000 at 20°C to 300,00 mPa.s at 35°C, preferably in the range from 15,000 to 800,000 mPa·s at 20°C and more preferably in the range from 60,000 to 250,000 mPa·s at 20°C, as measured with a Brookfield Model DV-II viscosimeter with a spindle corresponding to the particular viscosity at 5 revolutions per minute, the viscosity being read off over a period of 165 to 180 seconds after the beginning of the measurement, and in that the detergent has a pH value of at least 11.5.

2. A detergent as claimed in claim 1, characterized in that the builder is additionally present in a quantity of up to 50% by weight and preferably in a quantity of 15 to 40% by weight, based on the detergent as a whole.

3. A detergent as claimed in claim 2, characterized in that the builder is selected from the group consisting of pentasodium triphosphate, trisodium citrate, nitrilotriacetate, ethylenediamine tetraacetate or mixtures thereof.

4. A detergent as claimed in claims 1 to 3, characterized in that the compound of formula I is selected from the group consisting of ethylene glycol, 1,2-propylene glycol, butyl glycol, butyl diglycol while the compound corresponding to formula II is selected from the group consisting of ethanolamine, diethanolamine and triethanolamine.

5. A detergent as claimed in claims 1 to 4, characterized in that the compound corresponding to formula I is 1,2-propylene glycol while the compound corresponding to formula II is diethanolamine.

6. The use of compounds corresponding to formula I:
HOCH₂CH(R¹)OR² (I)
in which R¹ is a hydrogen atom or a methyl group and R² independently of R¹ is a hydrogen atom, a C₁₋₄ alkyl group, a group CH₂CH(R³)OR⁴ or a group CH₂CH(R⁵)OCH₂CH(R⁶)OR⁷, where R³, R⁵ and R⁶ are hydrogen atoms or methyl groups and R⁴ and R⁷ are hydrogen atoms or C₁₋₄ alkyl groups,
and/or compounds corresponding to formula II:
[HOCH₂CH(R⁸)₃₋ₓNHₓ (II)
in which R⁸ is a hydrogen atom or a methyl group and x is one of the numbers 0, 1 or 2,
as thickeners in water-containing detergents, more especially machine dishwashing detergents, containing sodium hydroxide, the NaOH content of these detergents being from 15 to 50% by weight and their water content being from 16 to 55% by weight, the pH value being above 11.5 and the ratio by weight of all the compounds of formula I and/or II present to the NaOH present always being less than 1.

7. The use claimed in claim 6, characterized in that the detergents additionally contain up to 60% by weight of builder components selected from the group consisting of pentasodium triphosphate, trisodium citrate, nitrilotriacetate, ethylenediamine tetraacetate, soda, alkali metasilicate or mixtures thereof.

8. The use claimed in claim 6, characterized in that the compound corresponding to formula I is 1,2-propylene glycol while the compound corresponding to formula II is diethanolamine.

9. A process for thickening aqueous, preferably 42 to 55% by weight NaOH solution, characterized in that a compound corresponding to formula I and/or a compound corresponding to formula II is/are added with stirring to the aqueous NaOH solution so that the NaOH content of the end product is from 15 to 50% by weight and its water content is from 16 to 55% by weight, the pH value is above 11.5 and the ratio by weight of all the compounds of formula I and/or II present to the NaOH present is always less than 1.

10. A process as claimed in claim 9, characterized in that the solution is stirred for at least 3 minutes after the addition of the compound corresponding to formula I and/or formula II.

11. A process as claimed in claims 9 and 10, characterized in that the aqueous 42 to 55% by weight solution contains builders.

12. A process as claimed in claims 9 and 10, characterized in that, after the addition of the compound corresponding to formula I and/or formula II, builders are added to the aqueous 42 to 55% by weight NaOH solution.

## Revendications

1. Produit de nettoyage sous forme de pâte contenant de l'eau, renfermant :
a) de l'hydroxyde de sodium en une quantité allant de 15 à 50 % en poids, de préférence de 28 à 40 % en poids,
b) de l'eau en une quantité allant de 16 à 55, de préférence de 28 à 40 % en poids,
c) un composé de formule I,
HOCH₂CH(R¹)OR² (I)
dans laquelle R¹ représente de l'hydrogène ou un radical méthyle et R² indépendamment de celui-ci signifie un atome d'hydrogène, un radical alkyle en C₁ à C₄, un groupe CH₂CH(R³)OR⁴ ou un groupe CH₂CH(R⁵)OCH₂CH(R⁶)OR⁷,
dans lequel R³, R⁵ et R⁶ représentent des atomes d'hydrogène ou des groupes méthylène et R⁴ et R⁷ représentent des atomes d'hydrogène ou des radicaux alkyle en C₁ à C₄
et/ou des composés de formule II,
[HOCH₂CH(R⁸)]₃₋ₓ NHₓ (II)
dans laquelle R⁸ représente un atome d'hydrogène ou un radical méthyle et x représente un des nombres 0, 1 ou 2,
en une quantité globale allant de 0,5 à 40 % en poids, de préférence de 1 à 10 % en poids, toutes les données en % en poids rapporté au produit de nettoyage dans sa totalité, dans lequel le rapport en poids de tous les composés contenus de formule I et/ou II au NaOH contenu, est toujours plus petit que 1,
en outre caractérisé en ce que,
le produit de nettoyage possède une viscosité allant de 15.000 à 20°C à 300.000 mPa.S à 35°C, de préférence de 15.000 à 800.000 mPa.S à 20°C et en particulier de 60.000 à 250.000 mPa.S à 20°C mesuré avec un viscosimètre Brookfiels Modèle DV-II avec une tige correspondant à la viscosité respective à 5 tours par minute, dans lequel la valeur de viscosité est lue dans un intervalle de temps de 165 à 180 secondes après le début de la mesure et en ce que le produit de nettoyage possède une valeur de pH d'au moins 11,5.

2. Produit selon la revendication 1,
caractérisé en ce qu'
en supplément une substance d'agent de structuration est contenue en une quantité allant jusqu'à 50 % en poids, de préférence de 15 à 40 % en poids rapporté au produit dans sa totalité.

3. Produit selon la revendication 2,
caractérisé en ce que
la substance d'agent de structuration est choisie dans le groupe du triphosphate pentasodique, du citrate trisodique, du Nitrilotriacétate, de l'éthylènediaminotétraacétate ou de leurs mélanges.

4. Produit selon l'une des revendications 1 à 3,
caractérisé en ce que
le composé de formule I est choisi dans le groupe de l'éthylèneglycol, du 1,2-propylèneglycol, du butylglycol, du butyldiglycol et en ce que le composé de formule II est choisi dans le groupe de l'éthanolamine, la diéthanolamine, et la triéthanolamine.

5. Produit selon les revendications 1 à 4,
caractérisé en ce que
le composé de formule I est le 1,2-propylèneglycol et le composé de formule II est la diéthanolamine.

6. Utilisation des composés de formule I
HOCH₂CH(R¹)OR² (I)
dans laquelle R¹ représente de l'hydrogène ou un radical méthyle et R² indépendamment de celui-ci signifie un atome d'hydrogène, un radical alkyle en C₁ à C₄, un groupe CH₂CH(R³)OR⁴ ou un groupe CH₂CH(R⁵)OCH₂CH(R⁶)OR⁷,
dans lequel R³, R⁵ et R⁶ représentent des atomes d'hydrogène ou des groupes méthyle et R⁴ et R⁷ représentent des atomes d'hydrogène ou des radicaux alkyle en C₁ à C₄ et/ou des composés de formule II,
[HOCH₂CH(R⁸)]₃₋ₓ NHₓ (II)
dans laquelle R⁸ représente un atome d'hydrogène ou un radical méthyle et x représente un des nombres 0, 1 ou 2, en tant qu'agent épaississant dans des produits de nettoyage contenant de l'eau, en particulier pour des produits de nettoyage pour le lavage à la machine de la vaisselle contenant de l'hydroxyde de sodium, pour lesquels dans ces produits de nettoyage la teneur en NaOH s'élève de 15 à 50 % en poids et la teneur en eau de 16 à 55 % en poids, la valeur du pH se situe au-dessus de 11,5 et le rapport pondéral à partir de la somme de tous les composés contenus de formule I et/ou de formule II par rapport à la NaOH contenue est toujours plus petit que 1.

7. Utilisation selon la revendication 6,
caractérisée en ce que
les produits de nettoyage renferment en supplément jusqu'à 60 % en poids de composants d'agent de structuration qui sont choisis dans le groupe du triphosphate pentasodique, du citrate trisodique, du Nitrilotriacétate, de l'éthylènediaminotétraacétate, du carbonate de soude, d'un métasilicate alcalin ou de leurs mélanges.

8. Utilisation selon la revendication 6,
caractérisée en ce que
le composé de formule I est le 1,2-propylèneglycol et le composé de formule II est la diéthanolamine.

9. Procédé d'épaississement de solution de NaOH aqueuse, de préférence de 42 à 55 % en poids,
caractérisé en ce qu'
on ajoute sous agitation à la solution de NaOH aqueuse un composé de formule I et/ou un composé de formule II de sorte que dans le produit final la teneur en NaOH s'élève de 15 à 50 % en poids et la teneur en eau s'élève de 16 à 55 % en poids, la valeur du pH se situe au-dessus de 11,5 et le rapport pondéral à partir de la somme de tous les composés contenus de formule I et/ou de formule II par rapport à NaOH contenu, est toujours plus petit que 1.

10. Procédé selon la revendication 9,
caractérisé en ce qu'
on poursuit l'agitation après addition du composé de formule I et/ou de formule II au moins pendant 3 minutes.

11. Procédé selon l'une des revendications 9 ou 10,
caractérisé en ce que
la solution aqueuse à 42 à 55 % en poids renferme des substances d'agent de structuration.

12. Procédé selon l'une des revendications 9 ou 10,
caractérisé en ce qu'
on ajoute après addition du composé de formule I et/ou de formule II à la solution aqueuse de NaOH de 42 à 55 % en poids, des substances d'agent de structuration.
